# EUROPÄISCHE PATENTANMELDUNG

(11) **EP 4 725 858 A1**
(43) Veröffentlichungstag der Anmeldung: **15.04.2026**
(21) Anmeldenummer: 25207683.1
(22) Anmeldetag: 09.10.2025
(51) Int. Cl.: B65D 17/28

(54) **PAPIERSTREUER**

(30) Priorität: 10.10.2024 DE 102024129340
(71) Anmelder: pratopac GmbH, 6833 Klaus (AT)
(72) Erfinder: Abbrederis, Alexander, 6830 Rankweil (AT); Spirig, Daniel, 6845 Hohems (AT)
(74) Vertreter: Greif, Thomas

(57) **Zusammenfassung**

Verschlußdeckel (7) für Behältnisse (1), insbesondere Kartonbehältnisse, wobei der Verschlußdeckel (7) an einer Oberseite des Behältnisses (1) anordbar ist und eine verschließbare Entnahmeöffnung aufweist, dadurch gekennzeichnet, dass der Verschlußdeckel (7) zweilagig ausgebildet ist und ein Außenteil (2) mit einem Verschlußelement (3) und ein Innenteil (5) mit einer Öffnung aufweist, wobei zumindest die Öffnung in dem Innenteil (5) von dem Verschlußelement (7) des Außenteiles (2) abdeckbar ist.

## Beschreibung

Die Erfindung betrifft einen Verschlußdeckel für Behältnisse, insbesondere Kartonbehältnisse, wobei der Verschlußdeckel an einer Oberseite des Behältnisses anordbar ist und eine verschließbare Entnahmeöffnung aufweist, gemäß den Merkmalen des Oberbegriffes des Patentanspruches 1. Außerdem betrifft die Erfindung ein Fertigungsverfahren gemäß den Merkmalen des Oberbegriffes des Patentanspruches 2.

Aus der DE 195 06 953 A1 ist eine Verschlußdeckel für Behältnisse, insbesondere Karton- oder Blechdosen, bekannt, wobei der Verschlußdeckel in Form eines Eindrückdeckels gestaltet ist mit einem Deckelspiegel, der an seinem Rand in einen umlaufenden, annähernd senkrecht zum Deckelspiegel angeordneten Wandabschnitt übergeht, der in einem nach innen gerichteten Greifabschnitt endet und wobei der umlaufende Wandabschnitt in seinem oberen Bereich einen nach außen vorstehenden Auflagerand aufweist, wobei weiterhin Verschlußdeckel aus einem einstückigen Karton-, Kartonverbund oder dergleichen besteht und wobei in dem Deckelspiegel ein oder mehrere Streu- und/oder Entnahmeöffnungen ausgebildet sind und die Streu- und/oder Entnahmeöffnung durch eine Verschlußklappe verschließbar ist.

Der Erfindung liegt die Aufgabe zugrunde, einen solchen Verschlußdeckel hinsichtlich seiner Herstellung und Festlegung an dem Behältnis zu verbessern.

Diese Aufgabe ist durch die Merkmale des Patentanspruches 1 gelöst. Außerdem wird ein Fertigungsverfahren nach Anspruch 2 vorgeschlagen.

Hinsichtlich des Verschlußdeckels ist erfindungsgemäß vorgesehen, dass der Verschlußdeckel zweilagig ausgebildet ist und ein Außenteil mit einem Verschlußelement und ein Innenteil mit einer Öffnung aufweist, wobei zumindest die Öffnung in dem Innenteil von dem Verschlußelement des Außenteiles abdeckbar ist. Dadurch können die beiden Teil unabhängig voneinander hergestellt und dabei mit ihren Funktionselementen (Verschlußelement und Öffnung) versehen werden. Nach dem Zusammenbringen der beiden Teile (entweder nacheinander beim Anbringen an dem Behältnis oder vorher, wenn beide Teile vor der Anbringung an dem Behältnis zusammengebracht, insbesondere miteinander verklebt sind) wirken die Funktionselemente zusammen. Insbesondere wird die Öffnung von dem Verschlußelement vor dem Gebrauch des Behältnisses verschlossen und kann nach Ingebrauchnahme wieder verschlossen werden. Das Verschlußelement, insbesondere ausgestaltet als Lasche in der Öffnung, dient als sogenannte "Tamper Evidence", da es bis zum ersten Öffnen mit dem Verschlußdeckel verbunden ist. Weiterhin kann das Verschlußelement als Streuscheibe sowie als planer Einleger vorzugsweise in den einen Endbereich des Behältnisses ausgestaltet sein. Das Innenteil des Verschlußelementes, insbesondere der Streuscheibe, kann (muss aber nicht) einen geringeren Durchmesser als das Außenteil aufweisen. Aus Nachhaltigkeitsgründen besteht das Verschlusselement nach der Erfindung zu 100% aus faserhaltigem Material, wie beispielsweise Karton, Papier und dergleichen, so dass es dem Recycling zugänglich ist. Wird das Verschlusselement durch eine Bördelung an dem Behältnis festgelegt, weist es vorzugsweise keine über den Bördelrand stehende Elemente (Bereiche) auf.

Hinsichtlich des Fertigungsverfahrens ist erfindungsgemäß vorgesehen, dass der Verschlußdeckel zweilagig hergestellt wird und ein Außenteil mit einem Verschlußelement und ein Innenteil mit einer Öffnung aufweist, wobei zumindest die Öffnung in dem Innenteil von dem Verschlußelement des Außenteiles abdeckbar ist, und wobei das Außenteil mit dem Innenteil dauerhaft verbunden, insbesondere verklebt, wird und danach mit dem Behältnis, insbesondere dessen oberen umlaufenden Rand, verbunden wird, insbesondere durch Verkleben und/oder mittels einer Bördelung.

Bezüglich weiterer konstruktiver Details des Verschlusselementes und/oder des Fertigungsverfahrens wird auf die Figuren verwiesen.

Die Figuren 1 und 2 zeigen Bestandteile der Anordnung aus Behältnis (Figur 1) und Verschlußelement (Figur 2).
Figur 1 zeigt eine Papierhülse (bildet ein beispielhaftes Behältnis 1). Links: 3D-Ansicht, rechts: Schnitt. Eine Bördelung wird im Zusammenbau eingebracht.
Figur 2 oben zeigt ein Außenteil 2 des Verschlußdeckels mit Verschlußelement 3 (zum Beispiel aus gestanzten Bereichen als Laschen inklusiven Faltkanten 4 für die Betätigung der Lasche). Figur 2 unten zeigt ein Innenteil 5 des Verschlußdeckels mit einem Verschluss 6 einer Öffnung oder (nicht dargestellt) einer nicht verschlossenen Öffnung (nach Herstellung offen oder mit gestanztem Bereich für die Öffnung, somit ohne Verschluss).
Figur 3 zeigt in verschiedenen Ansichten den Aufbau der Streuscheibe (allgemein des Verschlußdeckels, mit der Bezugsziffer 7 versehen). Das Außenteil 2 wird mit dem Innenteil 5 verbunden (zum Beispiel verklebt, verpresst oder dergleichen). Zusätzlich zu den Scheiben als Grundkörper des Verschlußelementes 7 wird der Verschluss 6 der Öffnung im Innenteil 5 (rot bzw. dunkel in den drei rechten Darstellungen) mit der darüberliegenden, vorzugsweise größeren Lasche 3 des Außenteils 2 verbunden. Dies entfällt, wenn die Öffnung in dem Innenteil 5 keinen Verschluss aufweist, dieser somit vorher entfernt, beispielsweise ausgestanzt wurde.
Figur 4 zeigt den Aufbau des Behältnisses 1 mit eingesetztem Verschlusselement 7. Das Verschlußelement 7, insbesondere ausgebildet als Streuscheibe, wird in das Behältnis 1, insbesondere die Hülse, gesetzt und zum Beispiel mittels Bördelung 8 dauerhaft und nicht lösbar fixiert. Zusätzlich oder alternativ kann zur Fixierung von innen ein Kleber 9 (grün bzw. dunkel in der unteren Darstellung) aufgebracht werden.
Figur 5 zeigt eine Anwendung des Behältnisses 1 mit Verschlußdeckel 7 mit einer sogenannten "Tamper Evidence". Durch die Betätigung des Verschlußelementes 3 des Außenteiles 2, vorzugsweise durch das Anheben der Lasche 3 im Außenteil 2, wird der Verschluss 6 (insbesondere die Lasche) der Öffnung im Innenteil 5 herausgetrennt (Erstöffnung). Die gesamte Öffnung wird damit freigegeben und der Inhalt der Dose (allgemein, des Behältnisses 1) kann entleert werden. Wird die Lasche 3 des Außenteiles 2 wieder in die ursprüngliche Position gebracht, ist die Öffnung (sowohl gebildet von dem Außenteil 2 als auch dem Innenteil 5) wieder durch die Lasche 3 verschlossen und kann erneut geöffnet werden. Hierdurch wird eine sichtbare Erstöffnung realisiert, die das Produkt in dem Behältnis 1 schützt vor äußeren Einflüssen und gleichzeitig den Originaltitätsverschluß darstellt. Wurde die Lasche 3 im Außenteil 2 (und soweit vorhanden der mit der Lasche 3 verbundene Verschluss 6 der Öffnung im Innen teil 5) erstmalig betätigt, ist dies für den Verbraucher sichtbar und zeigt ihm, dass das Behältnis 1 schon einmal geöffnet wurde.

### Bezugszeichenliste

- 1.: Behältnis
- 2.: Außenteil
- 3.: Lasche
- 4.: Faltkanten
- 5.: Innenteil
- 6.: Verschluss der Öffnung
- 7.: Verschlußdeckel (synonym auch als Verschlusselement bezeichnet)
- 8.: Bördelung
- 9.: Kleber

## Patentansprüche

1. Verschlußdeckel (7) für Behältnisse (1), insbesondere Kartonbehältnisse, wobei der Verschlußdeckel (7) an einer Oberseite des Behältnisses (1) anordbar ist und eine verschließbare Entnahmeöffnung aufweist, **dadurch gekennzeichnet, dass** der Verschlußdeckel (7) zweilagig ausgebildet ist und ein Außenteil (2) mit einem Verschlußelement (3) und ein Innenteil (5) mit einer Öffnung aufweist, wobei zumindest die Öffnung in dem Innenteil (5) von dem Verschlußelement (7) des Außenteiles (2) abdeckbar ist.

2. Verfahren zum Verschließen eines Behältnisses (1), insbesondere eines Kartonbehältnisses, mit einem Verschlußdeckel (7), wobei der Verschlußdeckel (7) an einer Oberseite des Behältnisses (1) anordbar ist und eine verschließbare Entnahmeöffnung aufweist, **dadurch gekennzeichnet, dass** der Verschlußdeckel (7) zweilagig hergestellt wird und ein Außenteil (2) mit einem Verschlußelement (3) und ein Innenteil (5) mit einer Öffnung aufweist, wobei zumindest die Öffnung in dem Innenteil (5) von dem Verschlußelement (7) des Außenteiles (2) abdeckbar ist, und wobei das Außenteil (2) mit dem Innenteil (5) dauerhaft verbunden, insbesondere verklebt, wird und danach mit dem Behältnis (1), insbesondere dessen oberen umlaufenden Rand, verbunden wird, insbesondere durch Verkleben (8) und/oder mittels einer Bördelung (9).

3. Verschlußdeckel (7) für Behältnisse (1) nach Anspruch 1, **dadurch gekennzeichnet, dass** der Verschlußdeckel (7) mittels eines Klebers (8) an dem oberen Rand des Behältnisses (1) fest angeordnet ist.

4. Verschlußdeckel (7) für Behältnisse (1) nach Anspruch 1 oder 3, **dadurch gekennzeichnet, dass** zwischen dem Außenteil (2) und dem Innenteil (5) ein Kleber (8) zur Verbindung dieser beiden Teile (2, 5) zur Bildung des Verschlußdeckels (7) vorhanden ist.

5. Verschlußdeckel (7) für Behältnisse (1) nach Anspruch 1, 3 oder 4, **dadurch gekennzeichnet, dass** der Verschlußdeckel (7) mittels einer Bördelung (9) an dem oberen Rand des Behältnisses (1) fest angeordnet ist.

6. Verschlußdeckel (7) für Behältnisse (1) nach einem der vorhergehenden Ansprüche, **dadurch gekennzeichnet, dass** das Verschlusselement (7) vorzugsweise zu 100% aus einem faserhaltigen Material besteht.

7. Verschlußdeckel (7) für Behältnisse (1) nach einem der vorhergehenden Ansprüche, **dadurch gekennzeichnet, dass** das Verschlusselement (7) als Streuscheibe ausgebildet ist.
